# EUROPÄISCHE PATENTSCHRIFT

(11) **EP 1 149 364 B1**
(45) Veröffentlichungstag und Bekanntmachung des Hinweises auf die Patenterteilung: **12.07.2006**
(21) Anmeldenummer: 00910622.0
(22) Anmeldetag: 28.01.2000
(51) Int. Cl.: G07D 7/12

(54) **VORRICHTUNG ZUR VALIDIERUNG VON ECHTHEITSMERKMALEN AUF WERT- UND SICHERHEITSDOKUMENTEN**
DEVICE FOR VALIDATING AUTHENTICITY FEATURES ON DOCUMENTS OF VALUE AND SECURITY DOCUMENTS
DISPOSITIF POUR VALIDER DES CARACTERISTIQUES D'AUTHENTICITE SUR DES DOCUMENTS DE VALEUR ET DES DOCUMENTS DE SECURITE

(30) Priorität: 02.02.1999 DE 19903988
(43) Veröffentlichungstag der Anmeldung: 31.10.2001
(73) Patentinhaber: Bundesdruckerei GmbH, 10969 Berlin (DE)
(72) Erfinder: KAPPE, Frank, D-33375 Rheda-Wiedenbrück (DE); AHLERS, Benedikt, D-10997 Berlin (DE); GUTMANN, Roland, D-12349 Berlin (DE); FRANZ-BURGHOLZ, Arnim, D-10967 Berlin (DE); BAILLEU, Anett, D-13156 Berlin (DE)
(74) Vertreter: KEIL & SCHAAFHAUSEN Patentanwälte
(86) Internationale Anmeldenummer: PCT/EP2000/000671
(87) Internationale Veröffentlichungsnummer: WO 2000/046762

(56) Entgegenhaltungen:
- DE-A- 19 708 543
- US-A- 4 442 170
- US-A- 4 558 224

## Beschreibung

Gegenstand der Erfindung ist eine Vorrichtung zur Validierung von Echtheitsmerkmalen auf Wert- und Sicherheitsdokumenten, insbesondere Banknoten, Personaldokumenten, Plastikkarten und dergleichen mehr, nach dem Oberbegriff des Patentanspruchs 1.

Eine eingangs genannte Vorrichtung ist beispielsweise mit dem Gegenstand der EP 0 633 553 B1 oder der EP 0 477 711 B1 bekannt geworden.

Bei beiden Vorrichtungen handelt es sich um sogenannte Banknoten-Prüfautomaten, welche in der Lage sind, innerhalb relativ kurzer Zeit eine Vielzahl von Banknoten im Durchlaufbetrieb zu überprüfen.

Bei den genannten Druckschriften besteht jedoch der Nachteil, daß eine Bilderkennung durchgeführt wird, was zeitaufwendig ist. Dadurch wird die Verarbeitungsleistung derartiger Prüfautomaten beeinträchtigt. Es wird nämlich eine komplette Bilderkennung durchgeführt, d.h. es werden Symbole erkannt, und mit eingespeicherten Symbolen verglichen. Dies erfordert jedoch, daß während der Symbolerkennung und Auswertung die Durchlaufgeschwindigkeit verringert wird, um genügend Rechenzeit für die Auswertung und Gut-Schlecht-Entscheidung zu erhalten.

Außerdem basiert die bekannte Symbolerkennung lediglich auf der Erfassung sichtbarer Symbole, was dem heutigen Stand der Technik bei der Echtheitsüberprüfung von Banknoten nicht mehr angemessen ist.

Mit der DE 197 08 543 A1 ist ein Prüfgerät zur maschinellen Echtheitsprüfung eines Wert- und Sicherheitsdokuments bekannt geworden, welches zwei zueinander parallele Träger aufweist, von denen mindestens einer durchsichtig ist, wobei an mindestens einer Innenseite der Träger eine planare Elektrodenanordnung insbesondere in der Art von Plattenkondensatoren zur Erzeugung eines elektrischen Wechselfeldes vorhanden ist. Bei der Prüfung durchsetzt das elektrische Wechselfeld das Wert- und Sicherheitsdokument mindestens im Bereich von elektrolumineszenz-aktiven Sicherheitsmerkmalen, wodurch ein Elektrolumineszenz-Strahlungs-Signal erzeugt wird, das einer Signalaufbereitung zugeführt wird. Die Elektrodenanordnung ist jedoch fest an der Innenseite der nicht verstellbaren Träger angeordnet, wobei sich zwischen den Elektroden und dem zu prüfenden Wert- und Sicherheitsdokument ein Luftspalt befindet, der das Prüfergebnis insbesondere bei hohen Prüfgeschwindigkeiten durch eine undefinierte Schwächung des elektrischen Wechselfeldes verfälscht. Ein Stapelverarbeitungsbetrieb mit hoher Prüfgeschwindigkeit ist mit diesem Prüfgerät daher nicht möglich.

Der Erfindung liegt deshalb die Aufgabe zugrunde, eine Vorrichtung zur Validierung von Echtheitsmerkmalen (im Folgenden auch Prüfautomat genannt) der eingangs genannten Art so weiterzubilden, daß bei wesentlich höheren Durchlaufgeschwindigkeiten auch unsichtbare Echtheitsmerkmale mit guter Qualität ausgewertet und verarbeitet werden können.

Zur Lösung der gestellten Aufgabe ist die Erfindung durch die technische Lehre des Patentanspruchs 1 gekennzeichnet.

Wesentliches Merkmal der Erfindung ist, daß der Prüfautomat nun mindestens eine Detektorvorrichtung aufweist, die geeignet ist, elektrolumineszierende Eigenschaften von Echtheitsmerkmalen auf Wert- und Sicherheitsdokumenten anzuregen und zu erfassen und dieses Elektrolumineszenz-Signal einer Signalverarbeitung zur Auswertung zuzuführen, und daß die Wert- und Sicherheitsdokumente den Prüfautomaten im Stapelverarbeitungsbetrieb durchlaufen und mindestens eine der Elektroden federbelastet an die Oberfläche des Wert- und Sicherheitsdokumentes angepresst wird.

Damit ist die Vorrichtung nicht mehr auf die Erkennung von optisch sichtbaren Echtheitsmerkmalen beschränkt, sondern es können unsichtbare Echtheitsmerkmale erfasst und ausgewertet werden, insbesondere Echtheitsmerkmale, welche elektrolumineszierende Eigenschaften aufweisen.

Aus eigenen Anmeldungen des Anmelders ist es bekannt, Banknoten mit elektrolumineszierenden Eigenschaften zu versehen. Es war bisher jedoch noch nicht bekannt, die Auswertung derartiger Echtheitsmerkmale in Prüfautomaten mit hoher Verarbeitungsgeschwindigkeit vorzusehen.

Deshalb sieht die Erfindung in einem bevorzugten Ausführungsbeispiel vor, daß die Detektorvorrichtung aus mindestens zwei einander gegenüberliegenden Elektroden besteht, zwischen denen die zu prüfende Sicherheits- und Wertdokument hindurchbewegt wird und wobei mindestens ein Detektor vorhanden ist, welcher das Elektrolumineszenzsignal des Echtheitsmerkmals erfasst und in ein elektrisches Signal umsetzt.

Unter dem Begriff "Elektrolumineszenz" werden alle phosphorisierenden und fluoreszierenden Elemente verstanden, die unter Einwirkung eines elektromagnetischen Wechselfeldes ein entsprechendes Lumineszenzsignal erzeugen. Hierbei ist es nicht notwendig, daß das Signal im sichtbaren Bereich ist. Es kann sowohl im IR-Bereich als auch im UV-Bereich liegen; es kann aber auch im sichtbaren Bereich liegen. Ebenso ist es vorgesehen, daß dieses Lumineszenzsignal sowohl im sichtbaren als auch im unsichtbaren Bereich liegt und daß die zugeordnete Detektorvorrichtung dieses Signal erfasst und auswertet.

Zur Erzeugung eines elektromagnetischen Wechselfeldes mit einer Frequenz bis zu einigen MHz ist es erforderlich, daß das zu prüfende Sicherheits- und Wertdokument an der Stelle des zu überprüfenden Echtheitssignals mit diesem elektromagnetischen Wechselfeld durchsetzt wird. Hierzu ist es vorgesehen, das elektromagnetische Wechselfeld auf das Sicherheits- und Wertdokument einzukoppeln. Die Einkopplung erfolgt bevorzugt kapazitiv, d.h. das Sicherheits- und Wertdokument wird im Feldspalt zwischen zwei einander gegenüberliegenden Elektroden hindurchgeleitet, wobei die Elektroden jeweils mit einem Pol der Signalquelle für die Erzeugung des elektromagnetischen Wechselfeldes angeschlossen sind.

Damit eine möglichst gute Wechselwirkung des elektromagnetischen Wechselfeldes mit dem Sicherheits- und Wertdokument erfolgen kann, wird der Luftspalt zwischen den Elektroden und dem Wert- und Sicherheitsdokument minimiert. Hierzu wird mindestens eine der Elektroden federbelastet gegen das Sicherheits- und Wertdokument gepresst, so daß - durch Minimierung des Luftspalts - das Sicherheits- und Wertdokument mit einer möglichst hohen elektrischen Feldstärke durchsetzt wird.

Für die Ausbildung derartiger Elektroden gibt es mehrere Möglichkeiten:

Zunächst ist es vorgesehen, die eine Elektrode etwa als Flächenelektrode auszubilden, während die andere Elektrode als federbelastete Rolle ausgebildet ist, die der Flächenelektrode gegenüberliegt. Die Federbelastung kann dadurch erfolgen, daß die Achse dieser Andruckrolle federbelastet in die Transportebene des Wert- und Sicherheitsdokumentes vorgespannt wird, so daß sich diese Andruckrolle federbelastet an der einen Seite des Wert- und Sicherheitsdokumentes anlegt, während die andere Seite des Wert- und Sicherheitdokumentesr Banknote an der gegenüberliegenden, flächenmäßig ausgebildeten Elektrode anliegt.

Das ausgesendete Lumineszenzsignal kann dann am besten dadurch erfasst werden, daß die flächenhaft ausgebildete Elektrode für das ausgesendete Lumineszenzsignal durchlässig ausgebildet ist und daß jenseits dieser Elektrode die Detektorvorrichtung zur Erfassung des Lumineszenzsignals angeordnet ist.

Die Erfindung ist jedoch nicht auf diese Ausführungsform beschränkt.

In einer Weiterbildung der Erfindung kann es vorgesehen sein, daß beide Elektroden durch entsprechende Andruckrollen gebildet werden, wobei mindestens eine der Andruckrollen federbelastet in die Transportebene des Sicherheits- und Wertdokument vorgespannt wird.

Bei diesem Ausführungsbeispiel und bei dem vorgenannten Ausführungsbeispiel ist Voraussetzung, daß die als Andruckrolle ausgebildete, walzen- oder zylinderförmige Elektrode einen leitfähigen Belag aufweist, der mit dem einen Pol des Wechselfeldgenerators gekoppelt ist. Dies kann einfach dadurch geschehen, daß der Belag der Andruckrolle elektrisch leitfähig mit der Achse der Andruckrolle verbunden ist und die Achse elektrisch isolierend von einer federbelasteten Andruckvorrichtung vorgespannt wird. Das auf den Belag einzukoppelnde Signal wird dann über einen Schleifringkontakt auf die Achse übertragen und von dort auf den Belag weitergeleitet.

In einer dritten Ausführungsform der Erfindung ist es vorgesehen, daß zwei flächenförmige Elektroden vorgesehen sind, wobei mindestens eine der flächenförmigen Elektroden federbelastet gegen die andere Elektrode vorgespannt ist, um so die in den Spalt zwischen den Elektroden einzuführende Banknote möglichst ohne dazwischenliegenden Luftspalt von dem elektromagnetischen Wechselfeld durchsetzen zu lassen.

Auch hier wird es der Einfachheit halber bevorzugt, wenn mindestens eine der flächenförmigen Elektroden für das Lumineszenzsignal durchlässig ausgebildet ist. Liegt dieses Lumineszenzsignal mindestens teilweise im sichtbaren Bereich, dann wird es bevorzugt, wenn mindestens die eine Elektrode aus einem transparenten elektrisch leitfähigen Material (z.B. Indium-Zinnoxid) ausgebildet ist, die beispielsweise in der Art einer Filterscheibe noch eingefärbt sein kann, um einen schmalbandigen Durchlaß des erfaßten Lumineszenzsignals auf den jenseits dieser durchlässigen Elektrode angeordneten Detektor zu gestatten.

Liegt das ausgesendete Lumineszenzsignal jedoch im unsichtbaren Bereich, dann genügt es, mindestens die eine Elektrode nur für den Spektralbereich des Lumineszenzsignals durchlässig zu machen, während die Elektrode im sichtbaren Bereich dann undurchlässig sein kann.

Die Detektorvorrichtung kann lediglich an einer bestimmten Spur der zu prüfenden Banknote angeordnet sein. Es können auch mehrere Detektorvorrichtungen nebeneinander angeordnet sein und es können einer Detektorvorrichtung auch zwei Detektoren für die Auswertung des Lumineszenzsignals zugeordnet sein. Diese Ausführung hat den Vorteil, daß lediglich das Difiterenzsignal ausgewertet wird, welches demzufolge von Fremdeinflüssen (z.B. Temperaturgang, Feuchtigkeit der Umgebung und des Sicherheits- und Wertdokument) unabhängig sind.

Die Differenzbildung von zwei Detektorvorrichtungen führt also zu einer verbesserten Auswerte-Sicherheit des erfaßten Lumineszenzsignals.

Im folgenden wird die Erfindung anhand von mehrere Ausführungswege darstellenden Zeichnungen näher erläutert. Hierbei gehen aus den Zeichnungen und ihrer Beschreibung weitere Merkmale und Vorteile der Erfindung hervor.

Es zeigen:
- Figur 1:: schematisiert in Seitenansicht ein Prüfautomat nach der Erfindung,
- Figur 2:: eine vergrößerte Darstellung einer Detektorvorrichtung in einer ersten Ausführungsform,
- Figur 3:: eine vergrößerte Darstellung einer Detektorausführung in einer zweiten Ausführungsform,
- Figur 4:: schematisiert die Draufsicht auf eine zu prüfende Banknote mit Anordnung der Detektorvorrichtung,
- Figur 5:: eine weitere Ausführungform eines Prüfautomaten nach der Erfindung schematisiert im Schnitt,
- Figur 6:: eine gegenüber Figur 5 abgewandelte Ausführungsform,
- Figur 7:: eine gegenüber Figur 5 und 6 abgewandelte Ausführungsform der Ausbildung von Elektroden,
- Figur 8:: eine gegenüber Figur 7 abgewandelte Ausführungsform bezüglich der Abwandlung der Elektroden,
- Figur 9:: die schematisierte Draufsicht auf zwei Detektoren zur Abtastung einer Banknote,
- Figur 10:: das Signalbild, welches sich bei der Abtastung mit zwei Detektoren nach Figur 9 ergibt.
- Figur 11:: Draufsicht auf eine Elektroden-Anordnung mit fingerförmigen Elektroden
- Figur 12:: die Anordnung nach Figur 10 im Schnitt

Der Prüfautomat nach Figur 1 besteht im wesentlichen aus einem Förderband 1, welches in Pfeilrichtung 5 angetrieben ist. In einem Einfüllschacht 2 liegt hierbei ein Stapel mit Wert- und Sicherheitdokumenten 3, wobei jeweils eine Banknote über die Einzugsrollen 4 eingezogen und auf dem Förderband 1 in Pfeilrichtung 5 der Detektorvorrichtung 9 zugeführt werden.

Es sind eine Reihe von Förderrollen 6 und eine Umlenkrolle 7 dargestellt, wobei der gesamte Antrieb des Förderbandes 1 über ein getrennt angetriebenes Antriebsband 8 erfolgt.

Hierauf ist die Erfindung jedoch nicht beschränkt. Der Antrieb des Förderbandes 1 kann auch direkt über den Antrieb mindestens einer der Förderrollen 6 oder der Umlenkrolle 7 erfolgen.

Statt eines Förderbandes 1 können auch andere Längsförderer verwendet werden, wie z.B. Kettenförderer, Gliederförderer, Greifantriebe und dergleichen mehr.

Ebenso ist nicht dargestellt, daß dem Prüfautomaten noch weitere Prüfvorrichtungen zugeordnet sein können, wie z.B. Prüfvorrichtungen für die Erkennung von optisch sichtbaren Echtheitsmerkmalen und dergleichen mehr.

Im Bereich der Detektorvorrichtung 9 wird - bei Erkennung des Echtheitsmerkmals - ein Elektrolumineszenzsignal erzeugt, welches von einem Detektor 23 erfaßt wird und über die Leitung 25 einer Signalverarbeitung 10 zugeführt wird, welche ihrerseits mit einer Anzeigevorrichtung 11 in Verbindung steht.

Im Ausführungsbeispiel nach Figur 2 besteht die Detektorvorrichtung 9 aus einer Anpreßrolle 14, deren Achse 16 mittels einer Feder 17 gegen die zu prüfende Banknote 12 gepresst wird. Der Belag 15 dieser Anpreßrolle 14 ist leitfähig ausgebildet und steht über die Leitung 20 mit dem einen Pol einer Signalquelle 18 in Verbindung.

Die Feder 17 ist hierbei gegenüber einer ortsfesten Abstützung 19 abgestützt.

Der andere Pol der Signalquelle 18 wird über die Anschlußleitung 21 mit einer elektrisch leitfähigen Leitfolie 22 verbunden, die auf der gegenüberliegenden Seite des Sicherheits- und Wertdokument 12 angeordnet ist. Zwischen dem Belag 15 und der Leitfolie 22 wird damit ein elektromagnetisches Wechselfeld erzeugt, welches das Sicherheits- und Wertdokument 12 etwa senkrecht zu deren Oberfläche durchsetzt. Sobald ein elektrolumineszierendes Echtheitsmerkmal 27-32 (vergl. Figur 4) in den Bereich dieser Detektorvorrichtung 9 gelangt, wird ein Lumineszenzsignal 24 erzeugt, welches auf den Detektor 23 trifft und in der Leitung 25 ein Signal erzeugt, welches von der Signalverarbeitung 10 erfaßt und weiterverarbeitet wird.

In Figur 3 ist dargestellt, daß eine Detektorvorrichtung 23 aus zwei etwa flächenförmigen, einander gegenüberliegenden Leitfolien 22, 26 besteht, zwischen denen die zu prüfende Banknote 12 in Pfeilrichtung 5 hindurchtransportiert wird. Mindestens eine der Leitfolien 22,26 kann hierbei federbelastet gegen die andere Leitfolie vorgespannt sein.

Der zeichnerischen Übersichtlichkeit wegen ist dargestellt, daß der Detektor 23 einen Abstand zu der jeweils oberen Leitfolie 22 aufweist. Dies ist jedoch nicht notwendig; der Detektor 23 kann jeweils dicht an der jeweiligen Leitfolie 22 befestigt sein, um einen möglichst kurzen und streuungsfreien Weg des Lumineszenzsignals 24 zu gewährleisten.

Die Figur 4 zeigt schematisiert, daß die Detektorvorrichtung 9,13 lediglich auf einer Spur einer Banknote 12 angeordnet sein kann, d.h. die Breite der Detektorvorrichtung quer zur Transportrichtung (Pfeilrichtung 5) kann kleiner sein als die Breite des Sicherheits- und Wertdokument 12.

Es ist erkennbar, daß entlang dieser Spur mehrere unterschiedlich lange und ggf. auch breite Echtheitsmerkmale 27-32 angeordnet sind, wobei die Abfolge dieser Echtheitsmerkmale während des Transports des Sicherheits- und Wertdokument 12 durch die Detektorvorrichtung 9,13 ein rhythmisch sich veränderndes Lumineszenzsignal 24 erzeugt, welches ebenfalls zur Echtheitserkennung des Sicherheits- und Wertdokument herangezogen werden kann.

Es ist selbstverständlich möglich, mehrere Detektorvorrichtungen 9,13 nebeneinander liegend oder hintereinander liegend an dem Wert- und Sicherheitsdokumentes 12 anzuordnen, wobei neben der Auswertung einer Spur auch mehrere Spuren ausgewertet werden können.

In einer weiteren Ausführungsform kann der Transport des Wert-und Sicherheitsdokumentes für die Zeit der Prüfung kurz unterbrochen werden. Nach erfolgter Prüfung setzt der Transport des Wert- und Sicherheitsdokumentes wieder ein.

Hierzu wird beispielsweise auf Figur 9 und 10 verwiesen, wo dargestellt ist, daß zwei Detektoren 9,9' eine Banknote 12 abtasten. Während die Detektorvorrichtung 9 der abzutastenden Spur mit den Echtheitsmerkmalen 27-32 zugeordnet ist, ist die zweite Detektorvorrichtung 9' nicht irgendwelchen Echtheitsmerkmalen zugeordnet, sondern tastet lediglich die Oberfläche des Wert- und Sicherheitsdokumentes ab.

Die Signale beider Detektoren 9,9' sind schematisiert in Figur 10 dargestellt. Man erkennt, daß durch die Differenzbildung des Signals der Detektorvorrichtung 9 mit der Detektorvorrichtung 9' Fehleinflüsse ausgeschaltet werden können. Derartige Fehleinflüsse sind beispielsweise ein Temperaturgang, unerwünschte Belichtung der Sensoreinrichtung (Detektor 23) und ähnliche Fehleinflüsse.

Bei der Hintereinanderanordnung von mehreren Detektorvorrichtungen kann dann das Differenzsignal zwischen der ersten und der zweiten Detektorvorrichtung ausgewertet werden.

Vorteil der erfindungsgemäßen Anordnung ist, daß mit der Auswertung von unsichtbaren Echtheitsmerkmalen 27-32 eine verbesserte Echtheitsprüfung von Wert- und Sicherheitsdokumenten gewährleistet ist. Die Auswertung kann mit hoher Geschwindigkeit erfolgen, weil auf eine Mustererkennung verzichtet werden kann. Es muß nur überprüft werden, ob ein Lumineszenzsignal in einem bestimmten Bereich des Sicherheits- und Wertdokument vorhanden ist oder nicht.

Ein mit der Detektorvorrichtung ausgestatteter Prüfautomat kann daher in seiner Verarbeitungsgeschwindigkeit wesentlich gesteigert werden.

Die Figur 5 zeigt als weiteres Ausführungsbeispiel, daß mindestens eine der Elektroden als ITO-Folie oder als Glasplatte ausgebildet werden kann, wodurch sich eine Platten-Elektrode 34 ergibt, die mindestens teilweise elektrisch leitfähig ist und leitfähig mit der Anschlußleitung 21 mit dem einen Pol der Signalquelle 18 verbunden ist, während die andere Elektrode als Elektrodenkopf 35 ausgebildet ist, der mittels Federn 42 an die eine Seite der zu prüfenden Banknote 12 angepreßt wird.

Der zeichnerischen Einfachheit halber ist ein Luftspalt 33 zwischen der Unterseite der Plattenelektrode 34 und der Oberseite des Sicherheits- und Wertdokument 12 dargestellt. Dieser Luftspalt 33 soll aber idealerweise entfallen und verschwinden, weil hierdurch eine hohe Flußdichte im Bereich zwischen der Unterseite der Plattenelektrode 34 und der Oberseite des Elektrodenkopfes 35 erreicht wird. Luftspalte 33 stören also und sollen möglichst vermieden werden. Aus diesem Grunde sind auch die Federn 42 vorgesehen, welche das Sicherheits- und Wertdokument 12 federbelastet gegen die Oberfläche der Plattenelektrode 34 pressen.

Der Elektrodenkopf 35 ist hierbei im Durchbruch einer Trägerplatte 44 angeordnet, welche die Transportebene für das Sicherheits- und Wertdokument 12 darstellt.

Schematisiert sind elektrolumineszierende Elemente 43 dargestellt, die im vorliegenden Ausführungsbeispiel in das Material des Sicherheits- und Wertdokument 12 eingebettet sind. Hierauf ist die Erfindung jedoch nicht beschränkt.
Derartige EL-Elemente 43 können auch als Beschichtung auf dem Wert-und Sicherheitsdokument 12 angebracht werden, wobei sowohl eine einseitige als auch eine zweiseitige Beschichtung möglich ist.

Die Figur 6 zeigt, daß statt einer Plattenelektrode 34 auch eine Rundelektrode 36 vorgesehen werden kann, welche im einfachsten Fall als leitfähiger Draht ausgebildet ist. Es ist erkennbar, daß die hierbei erzeugten Feldlinien 37 relativ senkrecht die zu prüfende Banknote 12 durchsetzen und auf der Oberfläche des Elektrodenkopfes 35 aufsetzen.

Eine weitere Ausführungsform ist durch mehrer parallel gespannte Drähte oder durch ein Gewebe von elektrisch leitfähigen Drähten zu erreichen. In all diesen Ausführungsformen gelingt es, trotz des nicht transparenten Drahtmaterials, die Elektrolumineszens des Wert- und Sicherheitsdokument zu prüfen.

Statt einer Rundelektrode 36 und eines Elektrodenkopfes 35 können auch gemäss Figur 7 zwei einander gegenüberliegende Spitzenelektroden 38 vorgesehen werden, die ein besonders hochkonzentriertes, elektrisches Feld mit entsprechenden Feldlinien 37 erzeugen.

Das Sicherheits- und Wertdokument 12 durchläuft hierbei den Spalt zwischen den beiden einander gegenüberliegend angeordneten Spitzenelektroden 38.

Die Figur 8 zeigt als Abwandlung des Ausführungsbeispiels der Figur 7, daß auch zwei nebeneinander liegende Elektroden 38 vorgesehen werden können, die nicht notwendiger Weise als Spitzenelektroden ausgebildet sind.

Als weitere Ausführungsform können die lateral angeordneten Elektroden auch als kammartige Strukturen ausgebildet sein. Diese können dann ineinandergreifen und ihr elektrisches Feld regt dann im Wert- und Sicherheitsdokument die elektroluminszierende Schicht zum Leuchten an.

Im Elektrodenspalt 39 zwischen den Elektroden bilden sich Feldlinien 41, die teilweise außerhalb der zu untersuchenden Banknote verlaufen, die aber auch teilweise in das Material des Sicherheits- und Wertdokument eindringen und die dort eingebetteten EL-Elemente 43 zum Aufleuchten bringen.

In den Figuren 11 und 12 ist im Vergleich zum Ausführungsbeispiel nach Figur 7 und 8 ein abgewandeltes Ausführungsbeispiel dargestellt. Die Elektrodenanordnung besteht hierbei aus fingerförmig ineinander greifenden Fingerelektroden, die zwischen sich den Elektrodenspalt (Flußspalt) ausbilden, in dem das Feld konzentriert ist.
Die Elektrodenanordnung ist auf einer Seite der Banknote 12 angeordnet und die Feldlinien durchsetzen die Banknote. Hierdurch werden die in der Banknote eingebetteten oder auf der Banknote aufgebrachten EL-Elemente 43 angeregt und senden ein Lumineszenzsignal 24 aus.

In der Zeichnung ist nicht dargestellt, daß die Verarbeitungsgeschwindigkeit (Transportgeschwindigkeit in Pfeilrichtung 5) für das Sicherheits- und Wertdokument variieren kann. So kann es vorgesehen werden, daß die Sicherheits- und Wertdokument mit hoher Geschwindigkeit in das Prüfgerät für Wert- und Sicherheitsdokumente eingezogen werden kann, daß aber während der Untersuchung der Echtheitsmerkmale nach der vorliegenden Erfindung die Durchlaufgeschwindigkeit des Sicherheits- und Wertdokument durch die Detektorvorrichtung 9 herabgesetzt wird oder das Sicherheits- und Wertdokument bei der Erkennung der Echtheitsmerkmale mit Hilfe der Detektorvorrichtung 9 kurzzeitig sogar angehalten wird, um ein entsprechendes Ausgangssignal zu erhalten.

Damit ist ausgesagt, daß die Transportgeschwindigkeit des Sicherheits- und Wertdokument 12 nicht notwendiger Weise konstant sein muß.

### Zeichnungs-Legende

- 1: Förderband
- 2: Einfüllschacht
- 3: Stapel mit Wert und Sicherheitsdokumenten
- 4: Einzugsrolle
- 5: Pfeilrichtung
- 6: Förderrolle
- 7: Umlenkrolle
- 8: Antriebsband
- 9: Detektorvorrichtung
- 10: Signalverarbeitung
- 11: Anzeigevorrichtung
- 12: Banknote
- 13: Detektorvorrichtung
- 14: Anpreßrolle
- 15: Belag
- 16: Achse
- 17: Feder
- 18: Signalquelle
- 19: Abstützung
- 20: Anschlußleitung
- 21: Anschlußleitung
- 22: Leitfolie
- 23: Detektor
- 24: Lumineszenzsignal

- 25: Leitung
- 26: Leitfolie

- 27: Echtheitsmerkmal
- 28: Echtheitsmerkmal
- 29: Echtheitsmerkmal
- 30: Echtheitsmerkmal
- 31: Echtheitsmerkmal
- 32: Echtheitsmerkmal
- 33: Luftspalt
- 34: Platten-Elektrode
- 35: Elektrodenkopf
- 36: Rundelektrode
- 37: Feldlinien
- 38: Spitzenelektrode
- 39: Elektrodenspalt
- 40: -
- 41: Feldlinien
- 42: Federn
- 43: EL-Elemente
- 44: Trägerplatte
- 45: Fingerelektrode

## Patentansprüche

1. Vorrichtung zur Validierung von Echtheitsmerkmalen auf Wert- und Sicherheitsdokumenten (12), insbesondere Banknoten, Personaldokumenten, Plastikkarten und dergleichen mehr, beinhaltend eine Detektorvorrichtung (9,13) mit Elektroden (15,22; 22,26; 34,35; 35,36; 38,38; 45,45) und Detektor (23), sowie beinhaltend eine Signalverarbeitung (10), wobei bei der Prüfung von elektrolumineszierenden Echtheitsmerkmalen eines Wert- und Sicherheitsdokumentes (12) die Elektroden (15,22; 22,26; 34,35; 35,36; 38,38; 45,45) ein elektrisches Wechselfeld (37, 41) erzeugen, welches die elektrolumineszierenden Echtheitsmerkmale durchsetzt und **dadurch** zur Abstrahlung von Elektrolumineszenz-Strahlung anregt, die der Detektor (23) erfasst und in Form eines elektrischen Elektrolumineszenz-Strahlungs-Signals der Signalverarbeitung (10) zuführt, **dadurch gekennzeichnet, dass** die zu prüfenden Wert- und Sicherheitsdokumente (12) die Vorrichtung im Stapelverarbeitungsbetrieb durchlaufen und dass mindestens eine der Elektroden (15,22; 22,26; 34,35; 35,36; 38,38; 45,45) federbelastet an die Oberfläche des aktuell zu prüfenden Wert- und Sicherheitsdokumentes (12) angepresst wird.

2. Vorrichtung nach Anspruch 1, **dadurch gekennzeichnet, dass** die Detektorvorrichtung (9,13) aus mindestens zwei einander gegenüberliegenden Elektroden (15,22; 22,26; 34,35; 35,36; 38,38) besteht, zwischen denen die zu prüfende Banknote (12) hindurch bewegt wird, und dass mindestens ein Detektor (23) vorhanden ist, welcher das Elektrolumineszenz-Signal des Echtheitsmerkmals erfasst und in ein elektrisches Signal umsetzt.

3. Vorrichtung nach Anspruch 2, **dadurch gekennzeichnet, dass** die eine Elektrode (22) etwa flächenförmig ausgebildet ist und dass die andere Elektrode als elektrisch leitfähiger Belag (15) einer Anpressrolle (14) ausgebildet ist.

4. Vorrichtung nach Anspruch 2, **dadurch gekennzeichnet, dass** beide Elektroden (22,26) etwa flächenförmig ausgebildet sind.

5. Vorrichtung nach einem der Ansprüche 3 oder 4, **dadurch gekennzeichnet, dass** mindestens eine der Elektroden (15,22,26,34,35,36,38) für das EL-Signal des Echtheitsmerkmals (27-32) durchlässig ist und dass der Detektor (23) in der Nähe dieser Elektrode angeordnet ist.

6. Vorrichtung nach einem der Ansprüche 3 oder 4, **dadurch gekennzeichnet, dass** mindestens eine der Elektroden (15,22,26) für das EL-Signal des Echtheitsmerkmals (27-32) durchlässig ist und dass der Detektor (23) sein Signal über einen Lichtwellenleiter, der in der Nähe dieser Elektrode angeordnet ist, zugeführt bekommt.

7. Vorrichtung nach einem der Ansprüche 1 - 6, **dadurch gekennzeichnet, dass** mehrere Detektorvorrichtungen (9,9') in Transportrichtung zueinander versetzt angeordnet sind.

8. Vorrichtung nach einem der Ansprüche 1 - 7, **dadurch gekennzeichnet, dass** mindestens die eine leitfähige Elektrode als Plattenelektrode (34) aus einem transparenten elektrisch leitfähigen Material, zum Beispiel Indium-Zinnoxid, hergestellt ist.

9. Vorrichtung nach einem der Ansprüche 1 - 8, **dadurch gekennzeichnet, dass** mindestens eine der Elektroden als Rundelektrode (36) ausgebildet ist.

10. Vorrichtung nach einem der Ansprüche 1 - 9, **dadurch gekennzeichnet, dass** mindestens eine der Elektroden als Spitzenelektrode (38) ausgebildet ist.

11. Vorrichtung nach einem der Ansprüche 1 - 10, **dadurch gekennzeichnet, dass** die Elektroden (15,22; 22,26; 34,35; 35,36;38,38) einander gegenüberliegen und dass die zu prüfende Banknote (12) durch den sich zwischen den Elektroden bildenden Spalt (36) hindurch bewegt wird.

12. Vorrichtung nach einem der Ansprüche 1 - 11, **dadurch gekennzeichnet, dass** die Elektroden (38,38; 45,45) auf einer Seite des Wert- und Sicherheitsdokumentes (12) angeordnet sind.

13. Vorrichtung nach einem der Ansprüche 1 - 12, **dadurch gekennzeichnet, dass** ein Ausgangssignal aus der Differenzbildung der Messsignale von zwei unterschiedlichen Detektorvorrichtungen (9,9') gebildet wird.

## Claims

1. An assembly for verification of authenticity features on value and security documents (12), in particular, bank notes, ID documents, plastic cards and the like, comprising a detector arrangement (9, 13) provided with electrodes (15,22; 22,26; 34,35; 35,36; 38,38; 45,45) and detector (23), and further comprising a signal processor (10), wherein the electrodes (15,22; 22,26; 34,35; 35,36; 38,38; 45,45), during the verification of electroluminescent authenticity features of a document of value or security, generate an electric alternating field (37, 41) penetrating the electroluminescent authenticity features, thereby exciting them to show electroluminescent emission sensed by detector (23) and supplied in the form of an electric electroluminescent emission signal to the signal processor (10), **characterized in that** the value and security documents (12) to be verified are passed through the system by stack processing operation, and that at least one of electrodes (15,22; 22,26; 34,35; 35,36; 38,38; 45,45) in spring-loaded condition, is forced to the surface of the value or security document (12) actually to be verified.

2. An assembly according to claim 1, **characterized in that** the detector arrangement (9,13) is composed of at least two oppositely arranged electrodes (15, 22; 22,26; 34,35; 35,36; 38,38) between which the bank note (12) to be verified is moved, and that at least one detector (23) is provided to sense the electroluminescent signal of the authenticity feature transforming the same into an electric signal.

3. An assembly according to claim 2, **characterized in that** the said one electrode (22) is of an approximately planar configuration, and that the said other electrode is in the form of an electrically conductive coating (15) of a contact roller (14).

4. An assembly according to claim 2, **characterized in that** both electrodes (22, 26) are of an approximately planar configuration.

5. An assembly according to any one of claims 3 or 4, **characterized in that** at least one of said electrodes (15, 22, 26, 34, 35, 36, 38) is penetrable for the electroluminescent signal of the authenticity feature (27-32), and that the detector (23) is arranged in the vicinity of the said electrode.

6. An assembly according to any one of claims 3 or 4, **characterized in that** at least one of the electrodes (15, 22, 26) is penetrable for the EL signal of the authenticity feature (27-32), and that detector (23) receives its signal via an optical waveguide which is arranged in the vicinity of the said electrode.

7. An assembly according to any one of claims 1 to 6, **characterized in that** a plurality of detector arrangements (9, 9') in the direction of transport are arranged in staggered relationship.

8. An assembly according to any one of claims 1 to 7, **characterized in that** at least the one conductive electrode is formed as a plate electrode (34) made of a transparent and electrically conductive material, for example of indium tin oxide.

9. An assembly according to any one of claims 1 to 8, **characterized in that** at least one of the electrodes is in the form of a round electrode (36).

10. An assembly according to any one of claims 1 to 9, **characterized in that** at least one of the electrodes is in the form of a pointed electrode (38).

11. An assembly according to any one of claims 1 to 10, **characterized in that** the electrodes (15, 22; 22,26; 34,35; 35,36; 38,38) are arranged opposite to one another, and that the bank note (12) to be verified is moved in the gap (36) formed between the electrodes.

12. An assembly according to any one of claims 1-11, **characterized in that** the electrodes (38,38; 45,45) are arranged on one side of the value or security document.

13. An assembly according to any one of claims 1 to 12, **characterized in that** an output signal is generated of the differentiation of the measuring signals of two different detector arrangements (9, 9').

## Revendications

1. Ensemble à valider des éléments d'authenticicté sur des documents de valeur et de sécurité (12), en particulier des billets de banque, des documents d'identité, des cartes plastiques etc., comportant une installation détectrice (9, 13) prévue des électrodes (15,22; 22,26; 34,35; 35,36; 38,38; 45,45) et un détecteur (23), et comportant un appareil (10) à transformer des signaux, les électrodes (15,22; 22, 26; 34,35; 35,36; 38,38; 45,45) pendant la vérification des éléments de sécurité d'un document de valeur ou de sécurité produisant un champ alternant (37, 41) pénétrant les éléments de sécurité électroluminescents en les excitant de rayonner d'émission d'électroluminescence palpée par le détecteur (23) et amenée en forme d'un signal électrique d'émission électroluminescent à l'appareil (10) à transformer des signaux, **caractérisé en ce que** les documents de valeur et de sécurité (12) à valider se passent à travers de l'ensemble par l'opération en pile, et qu'au moins l'une des électrodes (15,22; 22,26; 34, 35; 35,36; 38, 38; 45, 45) est pressée de manière commandée par ressort contre la surface du document de valeur ou de sécurité actuellement à valider.

2. Ensemble selon la revendication 1, **caractérisé en ce que** l'installation détectrice (9, 13) est formée d'au moins de deux électrodes (15,22; 22,26; 34,35; 35,36; 38,38) faisant face l'un à l'autre, le billet de banque (12) à valider étant mis entre les deux électrodes, et qu'au moins un détecteur est prévu palpant le signal d'électroluminescence de l'élément de sécurité et le transformant dans un signal électrique.

3. Ensemble selon la revendication 2, **caractérisé en ce que** l'une électrode (22) est en forme d'environ plane, et l'autre électrode est sous forme d'une couche (15) électro-conductrice d'une poulie à serrer (14).

4. Ensemble selon la revendication 2, **caractérisé en ce que** les deux électrodes (22, 26) sont en forme à peu près plane.

5. Ensemble selon l'une des revendications 3 ou 4, **caractérisé en ce qu'**au moins l'une des électrodes (15,22,26,34,35,36,38) est pénétrable au signal EL de l'élément de sécurité (27-32), et que le détecteur (23) est disposé au voisinage de ces électrodes.

6. Ensemble selon l'une des revendications 3 ou 4, **caractérisé qu'**au moins l'une des électrodes (15,22,26) est pénétrable au signal EL de l'élément d'authenticité (27-32), et que le signal sera amené au détecteur (23) par l'intermédiaire d'un guide de lumière disposé au voisinage de cette électrode.

7. Ensemble selon l'une des revendications 1 à 6, **caractérisé en ce que** plusieurs d'installationsa détectrices (9, 9) sont disposées de manière decalée dans la direction de transport.

8. Ensemble selon l'une des revendications 1 à 7, **caractérisé en ce qu'**au moins l'une des électrodes conductrices est formée comme électrode à plaque (34) d'une matière transparente et électro-conductrice, par exemple, indium oxyde stannique.

9. Ensemble selon l'une des revendications 1 à 8, **caractérisé en ce qu'**au moins l'une des électrodes conductrices est formée comme électrode ronde (36).

10. Ensemble selon l'une des revendications 1 à 9, **caractérisé en ce qu'**au moins l'une des électrodes conductrices est formée comme électrode pointue (38).

11. Ensemble selon l'une des revendications 1 à 10, **caractérisé en ce que** les électrodes (15,22; 22, 26; 34,35; 35,36; 38,38) font face l'un à l'autre, et que le billet de banque (12) à valider est poussé à travers de la fente (36) formée entre les électrodes.

12. Ensemble selon l'une des revendications 1 à 11, **caractérisé en ce que** les électrodes (38, 38; 45,45) sont disposées sur l'un côté du document de valeur ou de sécurité (12).

13. Ensemble selon l'une des revendications 1 à 12, **caractérisé en ce qu'**un signal de sortie est généré de la différence des signaux de mesure de deux installations détectrices (9,9) différenteas.
